# EUROPÄISCHE PATENTSCHRIFT

(11) **EP 0 336 204 B1**
(45) Veröffentlichungstag und Bekanntmachung des Hinweises auf die Patenterteilung: **19.05.1993**
(21) Anmeldenummer: 89105030.4
(22) Anmeldetag: 21.03.1989
(51) Int. Cl.: A41D 13/10

(54) **Torwarthandschuh**
Wicket-keeping glove
Gant de gardien de but

(30) Priorität: 02.04.1988 DE 3811361; 08.07.1988 DE 3823168
(43) Veröffentlichungstag der Anmeldung: 11.10.1989
(73) Patentinhaber: Reusch International GmbH & Co. KG, 72555 Metzingen (DE)
(72) Erfinder: Binder, Rainer, D-7430 Metzingen 3 (DE)
(74) Vertreter: Patentanwälte Bartels und Partner

(56) Entgegenhaltungen:
- DE-A- 2 654 578
- DE-A- 3 135 756
- DE-A- 3 203 023
- DE-U- 8 714 903
- US-A- 4 590 627

## Beschreibung

Die Erfindung betrifft einen Torwarthandschuh mit einem Latex-Innenhandteil, einem Oberhandteil sowie Verbindungsteilen, die den Latex-Innenhandteil mit der Oberhandteil verbinden.

Als Innenhandteil wird derjenige aus einem oder mehreren miteinander verbundenen Stücken bestehende Teil des Handschuhs verstanden, der zum Bedecken der Innenflächen des Handtellers und der Finger des Handschuhträgers vorgesehen ist. Als Oberhandteil wird im folgenden derjenige Teil des Handschuhs verstanden, der zum Bedecken des Rückens des Handtellers und der Finger des Handschuhträgers vorgesehen ist. Mit Verbindungsteil werden diejenigen Teile des Handschuhs bezeichnet, die als Seitenteile zum Bedecken der Seitenflächen des Handtellers, der äußeren Seitenflächen des Zeigefingers und des kleinen Fingers und als Fingerzwischenstücke, auch Schichteln genannt, zum Bedecken der einander zugekehrten Seitenfläche des Zeigefingers, des Mittelfingers, des Ringfingers und des kleinen Fingers des Handschuhträgers dienen.

Mit Handschuhen, die der Bekleidung der Hand dienen, um diese vor Kälte und Schmutz zu schützen und evtl. der Hand ein elegantes Aussehen zu gewähren, hat der Torwarthandschuh nur die Bezeichnung "Handschuh" gemeinsam.

Den Torwarthandschuh zieht der Torwart unabhängig von der Wetterlage und der Verschmutzungsmöglichkeit an, um ein Werkzeug zu erhalten, das auf der Innenseite eine gute Griffigkeit besitzt (s. DE-A-26 54 578, Seite 1, Abs. 1) und dessen Oberseite aus einem Material besteht, das ballabstoßend wirkt, um das Fausten des Balles zu begünstigen (DE-A-26 54 578 Seite 3, Abs. 2).

Aus diesem Grunde befaßt sich der Fachmann bei der Konstruktion eines Torwarthandschuhs ausschließlich damit, dieses Werkzeug des Torwarts möglichst so zu verbessern, daß bei möglichst geringem Material und Arbeitsaufwand die obengenannten Anforderungen an dieses Werkzeug optimal erfüllt werden.

Dies erkennt man insbesondere beim Studium der DE-A1-31 35 756. Dort heißt es u.a., daß der dort Handschuhvorderteil genannte Innenhandteil gleichzeitig zwei Funktionen erfüllen müsse, nämlich auch bei Nässe am Ball zu haften, so daß der vom Torwart aufgefangene Ball nicht aus seinen Händen herausrutschen kann, und daß er gleichzeitig den Aufprall des harten Balls an den Vorderflächen der Hand des Torwarts weitgehend dämpft (Abs. 2 der Beschreibung der DE-A1-31 35 756).

Da die Problematik, mit der sich der Konstrukteur eines Torwarthandschuhs befaßt, nichts mit der Problematik eines Handschuhes als Bekleidungsstück hat, lag es dem Fachmann fern, aus bekannten Konstruktionen für Handschuhe als Bekleidungsstück irgendwelche Lehren zu entnehmen, da er wußte, daß er an den Torwarthandschuh als Werkzeug des Torwarts ganz andere Anforderungen stellen mußte.

Zur Erreichung einer guten Griffigkeit gehört es zum allgemeinen Stand der Technik auf dem Gebiet der Torwarthandschuhe, die Innenfläche des Handschuhes durch ein Latexmaterial zu bilden. Lediglich in der Verbindung des Latexmaterials mit dem Handschuh hat sich der Fachmann verschiedene Möglichkeiten zur optimalen Lösung überlegt.

Bei den durch die DE-A-31 35 756 und 32 03 023 bekannten Torwarthandschuhen sind der Oberhandteil und der Innenhandteil durch Verbindungsteile verbunden, die aus dem gleichen Material bestehen, wie der Oberhandteil.

Das gleiche gilt für den Torwarthandschuh nach der DE-A-26 54 578, bei dem der Oberhandteil auch die Verbindungsteile bildet.

Der Grundgedanke des Standes der Technik ist deutlich der Beschreibung des DE-U-87 14 903 zu entnehmen, bei diesem bekannten Torwarthandschuh bildet der Latex-Innenhandteil eine geschlossene ebene Fläche, die nicht durch Fingereinschnitte unterbrochen ist, so daß eine Art Fausthandschuh entsteht.

Dieser Druckschrift kann man entnehmen, daß der Fachmann glaubte, die beste Griffigkeit des Torwarthandschuhes dadurch zu erreichen, daß der Innenhandteil aus einem ebenen Latexzuschnitt gebildet wird.

Der Erfindung liegt die Aufgabe zugrunde, einen Torwarthandschuh mit verbesserten Hafteigenschaften auf der Handschuhinnenseite zu schaffen. Diese Aufgabe ist durch die im Anspruch 1 genannten Merkmale gelöst.

Die Erfindung geht hierbei von der Erkenntnis aus, daß der Ball eine Kugel ist und die Haftfläche des Torwarthandschuhes sich also möglichst an die Kugelform des Balles beim Greifen desselben anpassen muß. Dadurch, daß gemäß dem neuen Anspruch 1 außer dem Innenhandteil auch die Verbindungsteile aus dem Latexmaterial bestehen, wird erreicht, daß alle möglichen Berührungsflächen des Torwarthandschuhs mit dem Ball aus dem Latexmaterial bestehen. Man erreicht dadurch eine optimale Griffigkeit des Torwarthandschuhs auf der Handschuhinnenseite, ohne die abstoßenden Eigenschaften des Handschuhs auf der Oberseite, die in bekannter Weise ausgebildet ist, zu beeinträchtigen.

Bei Bekleidungshandschuhen, z.B. bei dem Handschuh nach der US-A-4 590 627, ist es bekannt, daß der Innenhandteil auch die Verbindungsteile bildet. Da jedoch der Stand der Technik auf dem Gebiet der Torwarthandschuhe an dem Grundgedanken haftete, daß die Latexfläche des Innenhandschuhs möglichst eine Ebene bilden soll (s. insbesondere DE-U 87 14 903) und dies bei dem genannten bekannten Bekleidungshandschuh nicht der Fall ist, mußte der Fachmann diese Konstruktion als für einen Torwarthandschuh ungeeignet ansehen.

Die Erfindung ist in der folgenden Beschreibung von drei Ausführungsbeispielen von erfindungsgemäßen Torwarthandschuhen im einzelnen anhand der Zeichnung, die zwei Ausführungsbeispiele zeigt, erläutert.

Es zeigen:
- Fig. 1: eine schaubildliche Darstellung eines ersten Ausführungsbeispieles,
- Fig. 2: einen Schnitt nach der Linie II - II in Fig. 1,
- Fig. 3 und 4: Latexzuschnitte für ein zweites Ausführungsbeispiel,
- Fig. 5: eine schaubildliche Darstellung des zweiten Ausführungsbeispieles.

Bekannte Torwarthandschuhe bestehen aus einem flachen, aus Latex hergestellten Innenhandteilzuschnitt und aus einem anderen Material gefertigten Teilen, nämlich Seitenteilen und -auch Schichtel genannten- Fingerzwischenstücken. Die Seitenteile und die Fingerzwischenstücke sind mit ihrem einen Rand mit dem Oberhandteil und mit ihrem anderen Rand mit dem Innenhandteil verbunden.

Bei dem in Fig.1 und 2 dargestellten Ausführungsbeispiel bilden der Innenhandteil, die Seitenteile und die Fingerzwischenstücke einen einzigen, einstückigen Latexformteil 11, dessen hochgewölbte Randteile die Seitenteile des Handschuhs und die Fingerzwischenstücke bilden. Mit der Kante 12 der hochgebogenen Ränder des Latexformteils 11 sind die Kanten 13 eines Oberhandteiles 14 aus Polyurethan durch Nähte 15 verbunden.

Für das Herstellen des in den Fig.1 und 2 dargestellten Handschuhs werden nur die Nähte 15 für die Verbindung des Latexformteils 11 mit dem Oberhandteil 14 benötigt, so daß die Näharbeit sich gegenüber den bekannten Handschuhen auf die Hälfte verringert.

Die Nähte 15 können sich innerhalb der Seitenflächen der Hand und der Finger erstrecken. Durch die Anordnung der Nähte 15 im wesentlichen, wie in Fig.1 dargestellt, in der äußeren Fläche der Hand wird erreicht, daß die Nähte 15 die Bewegungen der Finger zueinander nicht beeinträchtigen.

Der Latexformteil 11 bildet auf der gesamten Innenfläche der Hand und an den anschließenden Seitenflächen der Hand und der Finger eine geschlossene stetige, aus Latexmaterial bestehende Fläche, die eine gute Haftung am Spielball hat und die in allen möglichen Berührungsflächen des Handschuhs beim Erfassen des Balles durch keine Nähte od.dgl. unterbrochen ist. Dadurch wird eine optimale Haftung zwischen Handschuh und Ball erreicht.

Bei einer in der Zeichnung nicht dargestellten abgewandelten Ausführungsform bildet der Latexformteil 11 auch den Oberhandteil 14, so daß beim Herstellen des Handschuhs überhaupt keine Nähte zum Verbinden des Oberhandteils mit dem Innenhandteil erforderlich sind.

In den Figuren 3 bis 5 ist ein weiteres Ausführungsbeispiel dargestellt, bei dem anstelle eines Latexformteiles Zuschnitte einer Latexplatte verwendet werden.

Das Ausführungsbeispiel des Torwarthandschuhs nach den Figuren 3 bis 5 weist einen Oberhandteil 21 und zwei Latexzuschnitte, nämlich einen in Fig. 3 dagestellten Latexhandzuschnitts 22 und einen in Fig. 4 dargestellten Latexfingerzuschnitt 23 auf.

Der Latexhandzuschnitt 22 dient mit seinem mittleren Abschnitt 25 zum Bedecken des Handtellers des Handschuhträgers und mit dem Abschnitt 26 zum Bedecken der Innenfläche des Daumens sowie mit den zwischen strichpunktierten Linien befindlichen Abschnitten 27 und 28 zum Bedecken der Innenflächen des Zeigefingers bzw. des Kleinen Fingers des Handschuhträgers. Die angrenzenden Randbereiche werden beim fertigen Handschuh abgebogen und dienen dann als Seitenteile 29 und 30 zum Bedecken der äußeren Seitenfläche des Zeigefingers bzw. der äußeren Seitenfläche des Kleinen Fingers und des Handtellers. Die einander benachbarten, durch die strichpunktierten Linien abgegrenzten Randbereiche des Zeigefingers und des Kleinen Fingers dienen als -auch Schichtel genannte- Fingerzwischenstücke 31 bzw. 32, die vom Handteil 25 durch einen sich in den Zeigefinger und den Kleinen Finger erstreckenden Einschnitt 24 vom mittleren Abschnitt 25 abgeteilt sind.

Der in Fig. 4 dargestellte Latexfingerzuschnitt 23 hat im wesentlichen die Form eines länglichen Ovals, dessen eine Längskante etwa in ihrer Mitte durch einen Einschnitt 33 in zwei Teile 34 und 34′ unterteilt ist. Der Teil 34 der unterteilten Längskante ist mit der dem Zeigefinger zugekehrten Kante des Mittelfingers des Oberhandteils 21 verbunden. Der andere Teil 34′ ist mit der dem Kleinen Finger zugekehrten Kante des Ringfingers des Oberhandteiles verbunden. Die andere Längskante 35 ist mit ihrem in Fig. 4 links dargestellten Teil mit der dem Ringfinger zugekehrten Kante des Mittelfingers des Oberhandteiles und mit ihrem in Fig. 4 rechts dargestellten Teil mit der dem Mittelfinger zugekehrten Kante des Ringfingers des Oberhandteiles verbunden. Die beiden Kanten 36 des Einschnittes 33 sind mit den Kanten 37 des Einschnittes 24 des Handzuschnittes 22 verbunden.

Durch diese Verbindung des Latexfingerzuschnittes 23 mit dem Latexhandzuschnitt 22 und dem Oberhandteil 21 bedecken die zwischen den in Fig. 4 eingezeichneten strichpunktierten Linien befindlichen Abschnitte 38 und 38′ des Fingerzuschnittes 23 die Innenflächen des Mittel- bzw. des Ringfingers. Die von der Längskante 35 des Fingerzuschnittes 23 begrenzten Randabschnitte bilden die einander zugekehrten Fingerzwischenstücke 39 und 39′ des Mittelfingers und des Ringfingers. Die von den Teilen 34 und 34′ der unterteilten Längskante des Fingerzuschnittes 23 begrenzten Randteile bilden die anderen Fingerzwischenstücke 40 und 40′ des Mittelfingers bzw. des Ringfingers.

Beim dargestellten Ausführungsbeispiel sind die Verbindungen der Kanten durch Nähte hergestellt, was jedoch nicht eine andere Verbindungsart durch Kleben oder Schweißen ausschließt. Wie aus Fig. 5 ersichtlich ist, sind mit Ausnahme der in Fig. 3 sichtbaren Kanten 37 und 41 alle übrigen Kanten des Latexhandzuschnittes 22 mit dem Oberhandteilzuschnitt 21 verbunden. Die Kante 41 bildet hierbei einen Teil der Öffnungskante des Handschuhs.

Die Fig. 5 zeigt, daß auch bei diesem Ausführungsbeispiel ebenso wie bei dem Ausführungsbeispiel nach den Fig. 1 und 2 alle Teile des Handschuhs, die mit dem Spielball in Berührung kommen können, aus Latex bestehen, so daß dadurch eine optimale Haftung des Handschuhs mit dem Ball erreicht wird.

Anstelle eines Fingerabschnittes 23 für den Mittel- und den Ringfinger kann auch für jeden dieser Finger je ein Fingerzuschnitt vorgesehen sein.

Der Oberhandteil 14 oder 21 kann als Zuschnitt eines plattenförmigen beliebigen Materials z.B. aus Polyurethan bestehen, er kann auch als Formteil ausgebildet sein.

Im Vorstehenden ist unter der Bezeichnung "Latex" jedes für den Innenhandteil eines Torwarthandschuhs geeignete Material zu verstehen, z.B. ein Kautschuk enthaltendes Material, wie natürliches oder synthetisches Latex oder Festkautschuk mit entsprechenden Eigenschaften, oder das z.Zt. übliche SBR-Latex.

Die vorstehende Beschreibung und die Zeichnung beschränken sich nur auf die Angabe von Merkmalen, die für die beispielsweise Verkörperung der Erfindung wesentlich sind. Soweit daher Merkmale in der Beschreibung und in der Zeichnung offenbart und in den Ansprüchen nicht genannt sind, dienen sie erforderlichenfalls auch zur Bestimmung des Gegenstandes der Erfindung.

## Patentansprüche

1. Torwarthandschuh mit
- einem Latex-Innenhandteil (11; 22, 23),
- einem Oberhandteil (14, 21) sowie
- Verbindungsteilen (Seitenteile 29 und 30 und/oder Fingerzwischenstücke 31, 32, 39, 39', 40, 40'), die den Latex-Innenhandteil (11; 22, 23) mit dem Oberhandteil (14, 21) verbinden,
dadurch gekennzeichnet, daß der Latex-Innenhandteil (11; 22, 23) die Verbindungsteile bildet.

2. Torwarthandschuh nach Anspruch 1, dadurch gekennzeichnet, daß der Oberhandteil (14, 21) aus einem anderen Material als Latex, vorzugsweise aus Polyurethan, besteht.

3. Torwarthandschuh nach Anspruch 1 oder 2, dadurch gekennzeichnet, daß ein Abschnitt (26) des Latex-Innenhandteils (22) den Innenteil des Daumens bildet.

4. Torwarthandschuh nach einem der Ansprüche 1 bis 3, dadurch gekennzeichnet, daß der Latex-Innenhandteil (11) und die Verbindungsteile aus einem einstückigen Latexformteil (11)gebildet sind.

5. Torwarthandschuh nach einem der Ansprüche 1 bis 3, dadurch gekennzeichnet,
- daß der Innenhandteil aus einem Hand- und einem Fingerzuschnitt (22 bzw. 23) aus Latexmaterial besteht,
- daß der Fingerzuschnitt (23) die Innenteile (38, 38') und die anschließenden Zwischenstücke (39, 39'; 40, 40') des Ring- und des Mittelfingers bildet und
- daß die Kanten (35, 36) des Fingerzuschnittes (23) mit den angrenzenden Kanten (37) des Handzuschnittes (22) und des Oberhandteiles (21) verbunden sind.

6. Torwarthandschuh nach Anspruch 5, dadurch gekennzeichnet,
- daß der Fingerzuschnitt (23) im wesentlichen die Form eines länglichen Ovals hat,
- dessen eine Längskante etwa in ihrer Mitte durch einen Einschnitt (33) in zwei Teile (34, 34') unterteilt ist,
- daß der eine Teil (34) der unterteilten Längskante mit der dem Zeigefinger zugekehrten Kante des Mittelfingers des Oberhandteils (21) und
- der andere Teil (34') mit der dem kleinen Finger zugekehrten Kante des Ringfingers des Oberhandteils (21) verbunden ist,
- daß die andere Längskante (35) teils mit der dem Ringfinger zugekehrten Kante des Mittelfingers des Oberhandteils und teils mit der dem Mittelfinger zugekehrten Kante des Ringfingers des Oberhandteils verbunden ist und
- daß die Kanten (36) des Einschnittes (33) des Fingerzuschnittes (23) mit den Kanten (37) eines die Fingerzwischenstücke (31, 32) des Zeige- und des kleinen Fingers abteilenden Einschnittes (24) des Handzuschnittes (22) verbunden sind.

## Claims

1. Goalkeeper's glove with
- a latex inner hand part (11; 22, 23);
- an upper hand part (14, 21); and
- connection pieces (side parts 29 and 30 and/or pieces 31, 32, 39, 39', 40, 40' between the fingers), which parts connect the latex inner hand part (11; 22, 23) to the upper hand part (14, 21);
characterised in that the latex inner hand part (11; 22, 23) forms the connection parts.

2. Goalkeeper's glove according to Claim 1, characterised in that the upper hand part (14, 21) consists of a material other than latex, preferably polyurethane.

3. Goalkeeper's glove according to Claim 1 or 2, characterised in that a section (26) of the latex inner hand part (22) forms the inner part of the thumb.

4. Goalkeeper's glove according to any one of Claims 1 to 3, characterised in that the latex inner hand part (11) and the connection parts are formed of one integral latex shaped part (11).

5. Goalkeeper's glove according to any one of Claims 1 to 3, characterised
- in that the inner hand part consists of a hand blank and a finger blank (22 and 23 respectively) of latex material;
- in that the finger blank (23) forms the inner parts (38, 38') and the adjoining intermediate pieces (39, 39'; 40, 40') of the ring finger and the middle finger; and
- in that the edges (35, 36) of the finger blank (23) are connected to the adjacent edges (37) of the hand blank (22) and the upper hand part (21).

6. Goalkeeper's glove according to Claim 5, characterised
- in that the finger blank (23) is essentially shaped an elongate oval;
- of which the one longitudinal edge is divided approximately in its centre into two parts (34, 34') by a notch (33);
- in that one part (34) of the divided longitudinal edge is connected to the edge of the middle finger of the upper hand part (21) that faces the index finger; and
- the other part (34') is connected to the edge of the ring finger of the upper hand part (21) that faces the little finger;
- in that the other longitudinal edge (35) is partly connected to the edge of the middle finger of the upper hand part that faces the ring finger, and partly to the edge of the ring finger of the upper hand part that faces the middle finger; and
- in that the edges (36) of the notch (33) of the finger blank (23) are connected to the edges (37) of a notch incision (24) in the glove blank (22) separating the intermediate finger pieces (31, 32) of the index finger and the little finger.

## Revendications

1. Gant de gardien de but comportant
- une partie de main interne en latex (11 ; 22, 23),
- une partie de dessus de main (14, 21) et
- des parties d'assemblage (parties de côté 29 et 30 et/ou pièces d'entre-doigts 31, 32, 39, 39', 40, 40'), qui relient la partie de main interne en latex (11 ; 22, 23) à la partie de dessus de main (14, 21),
caractérisé en ce que la partie de main interne en latex (11 ; 22, 23) forme les parties d'assemblage.

2. Gant de gardien de but selon la revendication 1, caractérisé en ce que la partie de dessus de main (14, 21) est réalisée dans une autre matière que du latex, de préférence en polyuréthanne.

3. Gant de gardien de but selon les revendications 1 ou 2, caractérisé en ce qu'une portion (26) de la partie de main interne en latex (22) forme la partie intérieure du pouce.

4. Gant de gardien de but selon l'une des revendications 1 à 3, caractérisé en ce que la partie de main interne en latex (11) et les parties d'assemblage sont formées d'une pièce moulée en latex (11) d'un seul tenant.

5. Gant de gardien de but selon l'une des revendications 1 à 3, caractérisé en ce que
- la partie de main interne est constituée d'une coupe de main (22) et d'une coupe de doigts (23) en latex,
- la coupe de doigts (23) forme les parties intérieures (38, 38') et les pièces intermédiaires (39, 39', 40, 40') s'y rattachant de l'annulaire et du majeur et
- en ce que les bords (35, 36) de la coupe de doigts (23) sont assemblés avec les bords (37) adjacents de la coupe de main (22) et de la partie de dessus de main (21).

6. Gant de gardien de but selon la revendication 5, caractérisé en ce que
- la coupe de doigts (23) a à peu près la forme d'un ovale allongé,
- l'un de ses bords longitudinaux est partagé à peu près en son milieu en deux parties (34, 34'), par une entaille (33),
- une partie (34) du bord longitudinal partagé est assemblée avec le bord, tourné vers l'index, du majeur de la partie de dessus de main (21) et
- l'autre partie (34') est assemblée avec le bord, tourné vers l'auriculaire, de l'annulaire de la partie de dessus de main (21),
- l'autre bord longitudinal (35) est assemblé en partie avec le bord, tourné vers l'annulaire, du majeur de la partie de dessus de main et en partie avec le bord, tourné vers le majeur, de l'annulaire de la partie de dessus de main et
- en ce que les bords (36) de l'entaille (33) de la coupe de doigts (23) sont assemblés avec les bords (37) d'une entaille (24) de la coupe de main (22), séparant les pièces d'entre-doigts (31, 32) de l'index et de l'auriculaire.
